# EUROPÄISCHE PATENTSCHRIFT

(11) **EP 0 937 847 B1**
(45) Veröffentlichungstag und Bekanntmachung des Hinweises auf die Patenterteilung: **04.06.2003**
(21) Anmeldenummer: 98121955.3
(22) Anmeldetag: 19.11.1998
(51) Int. Cl.: E05C 9/00

(54) **Holm eines Fensters, einer Tür oder dergleichen mit in einer Beschlagnut angeordneter Stulpschiene**
Frame element of window, door or the like with faceplate fixed in a fitting groove
Elément de cadre de fenêtre, porte ou similaire avec têtière fixée dans un gorge de ferrure

(30) Priorität: 24.02.1998 DE 29803088 U
(43) Veröffentlichungstag der Anmeldung: 25.08.1999
(73) Patentinhaber: Gretsch-Unitas GmbH Baubeschläge, D-71254 Ditzingen (DE)
(72) Erfinder: Renz, Walter Dipl.-Ing. (FH), 71254 Ditzingen (DE); Sprenger, Otto, 70825 Korntal-Münchingen (DE); Sprenger, Rolf, 71229 Leonberg (DE)
(74) Vertreter: Dreiss, Fuhlendorf, Steimle & Becker

(56) Entgegenhaltungen:
- EP-A- 0 843 062
- EP-A- 0 892 138
- DE-A- 2 407 196
- FR-A- 2 194 870

## Beschreibung

Die Erfindung bezieht sich auf einen Holm eines Fensters, einer Tür oder dergleichen mit in einer Beschlagnut angeordneter Stulpschiene mit den Merkmalen des Oberbegriffs des Anspruchs 1.

Aus der EP 0 056 484 A2 ist ein "mit einem Stulpschienenbeschlag ausgerüsteter Tür- oder Fensterflügel" bekannt geworden. An die Stulpschiene werden mehrere U-förmige Halter angeschraubt, die mit quer abstehenden Zungen ausgestattet sind. Letztere untergreifen quer nach innen vorstehende Stege des Flügelprofils. Der Stulpschienenbeschlag kann auf die Beschlagnut aufgesetzt und dann in diese hineingedrückt werden. Dabei gleiten dann die Zungen an den Stegen des Profils vorbei. Sobald sie die Stege passiert haben, federn sie elastisch nach außen und verhindern auf diese Weise das Herausziehen des Stulpschienenbeschlags aus der Beschlagnut. Der Vorteil dieser Ausführung liegt darin, dass man den Stulpschienenbeschlag montieren und in der Beschlagnut gegen Herausfallen sichern kann, ohne dass hierzu irgendwelche Schrauben eingedreht oder sonstige Befestigungsmittel betätigt werden müssen. Der Nachteil dieser Konstruktion wird aber darin gesehen, dass sie grundsätzlich die Verwendung eines im Beschlagnutbereich besonders gestalteten Nutquerschnitts verlangen, nämlich das Vorhandensein der erwähnten Stege, die besonders angeordnet und dimensioniert sein müssen.

Aus der EP-A-0 843 062 ist ein Halteelement mit starren Außenwänden bekannt, das einen elastischen Klemmvorsprung aufweist. Aus der FR-A-2 194 870 ist ein Abdeckprofil bekannt, mit welchem eine abgesetzte Längsnut zur Aufnahme einer Stulpschiene in den Bereichen abgedeckt werden kann, in welchen keine Stuplschiene in diese Nut eingesetzt ist. Aus der DE-A-24 07 196 ist ein als ovale Scheibe ausgebildetes Haltelement bekannt, in dem die Stulpschiene bis zum Festschrauben in der Beschlagnut gesichert werden kann. Aus der EP-A-0 892 138 ist ein Haltelement mit freien Schenkeln bekannt, die zwar federelastisch angelenkt sind, die aber ihrerseits keine in Längsrichtung der Stulpschiene verlaufenden Vorsprünge aufweisen.

Es liegt nun die Aufgabe vor, unter Beibehaltung des Vorteils der Arretierung zumindest einer Stulpschiene, am Rahmenprofil auf eine spezielle Ausbildung der Beschlagnut, insbesondere das Anformen von Stegen der genannten Art verzichten zu können. Dabei soll es zunächst grundsätzlich unerheblich sein, ob es sich um eine Stulpschiene allein oder um eine Stulpschiene handelt, die Bestandteil eines Stulpschienenbeschlags ist. An bestimmten Bereichen eines Flügels, bspw. im Eckbereich eines Drehkippflügels findet sich nämlich im Eckbereich der Stulpschiene keine Treibstange, wenn keine Umlenkung der Treibstangenbewegung vorgesehen ist. Andererseits kann aber eine solche Stulpschiene durchaus ein Beschlagteil tragen, bspw. die flügelseitige Lagerhälfte.

Bei der Montage des gattungsgemäßen Beschlags tritt grundsätzlich das Problem auf, dass bei liegendem Flügel die in die Beschlagnut eingesetzte oder auf diese aufgesetzte Stulpschiene unabhängig davon, ob sie Bestandteil eines Stulpschienenbeschlags ist oder nicht, ganz oder zumindest teilweise aus der Beschlagnut herausrutscht, bevor die Befestigungsschrauben oder dgl. in den Rahmen eingedreht worden sind. Besonders schwierig ist insoweit die Montage eines Beschlags mit einer mehrteiligen Stulpschiene, die aber andererseits den Normfall darstellt. Aus diesem Grunde benötigt man, wenn die Lösung gemäß EP-A-0 056 484 nicht zur Verfügung steht, zuweilen eine Hilfsperson, welche die Stulpschiene solange in der Beschlagnut festhält, bis an einigen Punkten des Flügels Befestigungsschrauben eingedreht sind.

Diese Aufgabe wird erfindungsgemäß mit einem Holm gelöst, der die Merkmale des Anspruchs 1 aufweist.

Anstelle der beim Stand der Technik vorgenommenen Verrastung der Treibstange bzw. des Stulpschienenbeschlags mit quer abstehenden Stegen des Profils, wird bei der erfindungsgemäßen Ausbildung die Stulpschiene mit allen damit zusammenhängenden Teilen und Elementen einfach in die Beschlagnut hineingedrückt und dort durch Reibung gehalten. Selbstverständlich müssen dabei die Halteelemente entsprechend der Beschlagnut dimensioniert und gestaltet werden, jedoch ist das bei den vorbekannten Halteelementen nicht anders. Durch das federelastische Zusammendrücken der federelastischen Schenkel des oder der Halteelemente erreicht man den notwendigen Reibschluss in der Beschlagnut der ausreicht, um die Stulpschiene gegen Herausfallen zu sichern. Infolgedessen kann diese derart festgehaltene Stulpschiene von einer einzigen Person anschließend mit entsprechenden Schrauben oder dgl. Befestigungselementen fest montiert werden. In gleicher Weise ist dann auch später eine Demontage ohne Zuhilfenahme irgendwelcher Werkzeuge und ohne Zerstörung, bspw. der Halteelemente möglich.

Jedes Halteelement ist in Weiterbildung der Erfindung rastend oder klemmend an der Stulpschiene gehalten. Dabei kann man die Verbindung mittelbar oder unmittelbar vornehmen. Wenn man die Halteelemente zweckmäßigerweise separat aus federelastischem Kunststoff fertigt, wie dies Anspruch 3 vorschlägt, so entstehen keine nennenswerten Kosten, wenn man bedenkt, dass es sich bei Fenster- und Türbeschlägen um Massenartikel handelt.

Eine weitere Ausbildung der Erfindung ergibt sich aus Anspruch 4. Die darin erwähnte U-Form ermöglicht eine problemlose und rasche Montage, ohne Zuhilfenahme von Werkzeugen. Auch insoweit ist dies ein Erfordernis von Massenware.

Wie die Stulpschiene und die verschiedenen Varianten der Halteelemente im Einzelnen aussehen und an die Stulpschiene bzw. einen Stulpschienenbeschlag angepasst sein können, ergibt sich aus den Unteransprüchen.

Des weiteren ergeben sich Vorteile, Merkmale und Einzelheiten der Erfindung nicht nur aus den Unteransprüchen, sondern auch der nachfolgenden Beschreibung, in der unter Bezugnahme auf die Zeichnung mehrere Ausführungsbeispiele im Einzelnen erläutert sind. Dabei können die in den Ansprüchen und in der Beschreibung erwähnten Merkmale jeweils einzeln für sich oder in verschiedenen Kombinationen erfindungswesentlich sein.

In der Zeichnung zeigen:
- Figur 1: eine Vorderansicht einer ersten Ausführungsform eines Halteelements;
- Figur 2: eine abgebrochene Schrägbilddarstellung mit dem Halteelement der Figur 1 in Einbaustellung;
- Figur 3: einen Schnitt gemäß der Linie III-III der Figur 1;
- Figur 4: in vergrößertem Maßstab einen Schnitt gemäß der Linie IV-IV der Figur 5 eines zweiten Ausführungsbeispiels des Halteelements;
- Figur 5: eine Draufsicht auf das Halteelement der Figur 4;
- Figur 6: eine abgebrochene Schrägbilddarstellung eines Stulpschienenbeschlags mit der zweiten Ausführungsform des Halteelements; und
- Figur 7: einen Schnitt gemäß der Linie VII-VII der Figur 6.

Insbesondere die Figuren 2 und 6 zeigen verschiedene Ausführungen des Halteelements 1 bzw. 2, das wesentlicher Bestandteil der vorliegenden Erfindung ist. Das Halteelement 1 wird gemäß Figur 2 am freien Ende einer Stulpschiene 4 gehalten. Bei dem abgebrochen gezeichneten Stulpschienenteil handelt es sich im Speziellen um den einen Schenkel einer winkelförmigen Stulpschiene 4, wie man sie bei Dreh-Kipp-Fenstern und -Türen kennt. Dabei kann an dem dargestellten Winkelschenkel der Stulpschiene 4 bspw. eine flügelseitige Lagerhälfte angebracht, insbesondere angenietet sein. Das freie Ende der Stulpschiene 4 bzw. dieses Winkelschenkels ist in an sich bekannter Weise mit einem winkelförmigen Ansatz 5 ausgestattet, der durch zweimaliges Umbiegen geschaffen wurde. In den Zwischenraum zwischen dem Ende der Stulpschiene 4 und dem freien Winkelschenkel 6 des Ansatzes 5 ist das Halteelement 1 eingeschoben.

Gemäß Figur 3 ist die Höhe des Halteelements 1 so gewählt, dass es bevorzugt mit leichter Vorspannung in den Zwischenraum 7 passt. Damit es nicht herausfallen kann, besitzt es an der Außenseite seines U-Mittelstücks 8 einen warzenartigen Vorsprung 9, der in eine Ausnehmung 10, vorzugsweise eine Bohrung am freien Winkelschenkel 6, einrastet.

Ein Holm 11 eines Fensters, einer Tür oder dgl., vorzugsweise ein Flügelholm, ist in bekannter Weise mit einer Beschlagnut 12 versehen. Sie ist randoffen und beim Ausführungsbeispiel nach außen hin absatzartig erweitert. Vor diese Nut 12 wird nun die Stulpschiene 4 mit dem Halteelement 1 gehalten und dann im Sinne des Pfeils 13 hineingedrückt. Dabei ist die Breite des Halteelements 1 geringfügig größer als die Nutbreite bzw. bei einer absatzartig erweiterten Nut als die Breite des innenliegenden schmäleren Nutteils. Alle Halteelemente 1, 2 sind mit unterschiedlich gestalteten Vorsprüngen versehen. Die Vorsprünge 14 und 15 des Halteelements 1 legen sich bei montierter Stulpschiene 4 federelastisch angepresst, an die parallelen Nutseitenwände 16 bzw. 17 an und bewirken dadurch das klemmende Festhalten dieser Stulpschiene 4.

Bei der in Figur 3 zu sehenden Beschlagnut 12 handelt es sich um eine bekannte und auch vielfach übliche Querschnittsform für eine solche Beschlagnut 12. Sie ermöglicht die nach außen hin bündige versenkte Montage der Stulpschiene 4.

Wenn auf die geschilderte Weise die Stulpschiene in der Beschlagnut 12 unverrückbar und sicher provisorisch gehalten ist, kann man durch die Bohrung 18 der Stulpschiene 4 oder sogar durch die Ausnehmung 10 und das darunter liegende Befestigungsloch hindurch eine Befestigungsschraube bzw. in Längsrichtung der Stulpschiene 4 gesehen mehrere Befestigungsschrauben ins Holz des Holms 11 oder auch in ein Gewinde eines anderen Holmmaterials eindrehen. Auf jeden Fall kann auf diese Weise die Stulpschiene ohne eine Hilfsperson von einem einzigen Mann montiert werden.

Ergänzend wird noch angefügt, dass die beiden Vorsprünge 14 und 15 gemäß Figur 2 in Längsrichtung der Stulpschiene 4 verlaufen und bei dem im wesentlichen U-förmigen Grundkörper 19 des Halteelements 1 außen an dessen U-Schenkeln angeformt sind (Figur 1). Der Querschnitt der Vorsprünge 14 und 15 ist etwa winkelförmig, jedoch kann man mit Blick auf die Figur 1 leicht einsehen, dass er auch etwa T-förmig sein kann. Bei einer stufenförmig abgesetzten Beschlagnut 12 ist die Gesamtbreite des Halteelements 1 geringer als die Breite des erweiterten Nutteils. Außerdem verlaufen die freien Außenflächen der Vorsprünge 14 und 15 leicht geneigt zueinander, damit das Halteelement leicht und ohne Beschädigung in den schmaleren Nutteil hineingleiten kann.

Eine zweite Ausführungsform eines Halteelements ergibt sich insbesondere aus den Figuren 4 und 5. Dieses Halteelement 2 besitzt ebenfalls einen U-förmigen Grundkörper 19, mit an der Außenseite seiner U-Schenkel angeformten Vorsprüngen 20 und 21. Ihre Querschnittsform weicht von derjenigen der Figur 1 etwas ab, weswegen sie bevorzugterweise auf jeder Seite auch mindestens paarförmig vorhanden sind. Sie haben eine widerhakenartige Gestalt, welche einerseits ein leichtes Hineindrücken in Montagerichtung 13 und andererseits ein gutes Absichern der montierten Stulpschiene 4 in Gegenrichtung gewährleisten.

An der Außenseite des U-Mittelstücks 8 des Halteelements 2 befindet sich ein Verrastansatz 22, der in eine Rastaufnahme 23 der Stulpschiene 4 eingreift (Figur 7). Es handelt sich dabei um eine längsgeschlitzte Hülse, die vorzugsweise an ihrem freien Ende einen Verrastaußenbund 24 trägt. Aus Stabilitätsgründen ist lediglich das freie Ende des Verrastansatzes 22 mit einem kurzen Längsschlitz 25 versehen. Dies reicht aus, um ein federelastisches Einsprengen in die Rastaufnahme 23 zu ermöglichen, wobei es sich insoweit um eine angefaste Bohrung der Stulpschiene 4 handelt, die beim Ausführungsbeispiel zugleich eine Befestigungsbohrung für die Stulpschiene 4 ist. Eine nicht dargestellte Befestigungsschraube wird demzufolge in Richtung des Pfeils 13 in diese Befestigungsbohrung eingesteckt, wobei sie zunächst den Verrastansatz 22 und dann bei tieferem Einstecken und auch beim Eindrehen das gesamte Halteelement 2 durchsetzt. Sie wird dann ins Material des Holms 11 oder im Falle eines Metall- oder Kunststofffensters in eine dort bevorzugterweise vorhandene Gewindebohrung eingedreht.

Figur 7 entnimmt man, dass in Analogie zu Figur 3 die Vorsprünge 20 und 21 für einen sicheren provisorischen Sitz der Stulpschiene 4 in der Beschlagnut 12 sorgen. Die Beschlagnut 12 entspricht derjenigen in Figur 3. Ein Unterschied besteht aber insofern, als sich zwischen dem im Querschnitt U-förmigen Grundkörper 19 der Stulpschiene 4 noch eine an sich bekannte Treibstange 26 befindet, an der Schließzapfen und dgl. befestigt sein können. Insoweit handelt es sich bei Figur 7 um einen Treibstangenbeschlag. Am Übergang des Verrastansatzes 22 zum U-förmigen Grundkörper 19 befindet sich noch eine im wesentlichen ovale Verstärkung 27, die in ein Langloch 28 der Treibstange 26 eingreift und zur Längsführung herangezogen werden kann.

## Patentansprüche

1. Holm (11) eines Fensters, einer Tür oder dergleichen mit in einer Beschlagnut (12) angeordneten Stulpschiene(4), insbesondere zum Überdecken einer wenigstens einteiligen Treibstange, zum Befestigen an der Beschlagnut (12), wobei die zumindest einteilige Stulpschiene (4) mittels wenigstens eines in die Beschlagnut (2) eingreifenden Halteelements (1, 2) an oder in der Beschlagnut (12) festhaltbar ist, wobei das Haltelement (1, 2) ein federelastisches Element aufweist, **dadurch gekennzeichnet, dass** das Halteelement (1, 2) einen Grundkörper (19) mit frei abragenden Schenkeln mit freien Enden aufweist, und die Schenkel das federelastische Element bilden und zum Festhalten in der Beschlagnut (12) quer zur Montagerichtung (13) und quer zur Längsachse der Stulpschiene (4) federelastisch zusammengedrückt sind, wobei an den Wandaußenflächen der Schenkel in Längsrichtung der Stulpschiene (4) verlaufende Vorsprünge (14, 15; 20, 21) vorgesehen sind, die ihrerseits an der jeweils zugeordneten Beschlagnut-Seitenwand (16 bzw. 17) federelastisch angedrückt sind.

2. Holm nach Anspruch 1, **dadurch gekennzeichnet, dass** jedes Halteelement (1, 2) rastend oder klemmend zumindest indirekt an der Stulpschiene (4) gehalten ist.

3. Holm nach Anspruch 1 oder 2, **dadurch gekennzeichnet, dass** das Halteelement (1, 2, 3) separat aus federelastischem Kunststoff gefertigt ist.

4. Holm nach einem der vorhergehenden Ansprüche, **dadurch gekennzeichnet, dass** das Halteelement (1, 2, 3) einen im Querschnitt im Wesentlichen U-förmigen (19) oder einen bogenförmigen (29) Grundkörper aufweist, wobei sich die Vorsprünge (14, 15; 20, 21) außen an den U-oder Bogenschenkeln befinden.

5. Holm nach einem der vorhergehenden Ansprüche, **dadurch gekennzeichnet, dass** das Halteelement (1) an einem in die Beschlagnut (12) ragenden winkelförmigen Ansatz (5) der Stulpschiene (4) der sich insbesondere am Ende eines Schenkels einer winkelförmigen Stulpschiene befindet, gehalten ist, wobei das Halteelement (1) zwischen dem freien Schenkel (6) des winkelförmigen Ansatzes (5) und der Stulpschiene (4) angeordnet ist.

6. Holm nach einem der vorhergehenden Ansprüche, **dadurch gekennzeichnet, dass** das Halteelement (1) mit etwa U-förmigem Querschnitt an der Außenseite des U-Mittelstücks (8) einen warzenartigen Vorsprung (9) zum Einrasten in eine Ausnehmung (10), insbesondere Bohrung des freien Winkelschenkels (6) des winkelförmigen Stulpschienen-Ansatzes (5) aufweist, wobei die Höhe des Halteelements (1) etwa dem lichten Abstand des freien Winkelschenkels (6) von der Stulpschiene (4) entspricht.

7. Holm nach einem der vorhergehenden Ansprüche, **dadurch gekennzeichnet, dass** sich das Halteelement (3) zwischen der Treibstange (26) und der Stulpschiene (4) befindet.

8. Holm nach einem der vorhergehenden Ansprüche, **dadurch gekennzeichnet, dass** das im Querschnitt im Wesentlichen U-förmige Halteelement (2) an der Außenseite seines U-Mittelstücks (8) einen Verrastansatz (22) aufweist, der in eine Rastaufnahme (23) der Stulpschiene (4) einrastbar ist.

9. Holm nach Anspruch 8, **dadurch gekennzeichnet, dass** der Verrastansatz (22) durch eine wenigstens auf einer Teillänge längsgeschlitzten (25) Hülse besteht deren freies Ende einen Verrast-Außenbund (24) aufweist.

10. Holm nach Anspruch 9, **dadurch gekennzeichnet, dass** der Verrastansatz (22) in eine Befestigungsbohrung (23) der Stulpschiene (4) von deren Innenseite her eingreift.

11. Holm nach einem der Ansprüche 8 bis 10, **dadurch gekennzeichnet, dass** sich die Treibstange (26) eines Stulpschienenbeschlags zwischen dem U-förmigen Grundkörper (19) des Halteelements (2) und der Stulpschiene (4) befindet.

12. Holm nach einem der Ansprüche 5 bis 11, **gekennzeichnet durch** im Querschnitt winkelförmige oder leistenförmige (14, 15) oder T-förmige oder zahnförmige (20, 21), quer abstehende Vorsprünge der U-Schenkel oder der Bogenschenkel des Halteelements (1, 2, 3), wobei vorzugsweise die Gesamtbreite des montierten Halteelements geringer ist als die Breite der Stulpschiene (4).

## Claims

1. Frame element (11) of a window, door or the like, with a capping rail (4) arranged in a fitting groove (12), in particular for covering over a driving rod of at least one piece, for fixing to the fitting groove (12),
wherein the capping rail (4), of at least one piece, can be held fast on or in the fitting groove (12) by means of at least one holding element (1, 2) which
engages into the fitting groove (2) [*sic*],
wherein the holding element (1, 2) has an elastic element,
**characterised in that**
the holding element (1, 2) has a basic body (19) with flanks pointing freely away with free ends, and the flanks form the elastic element; and for holding fast in the fitting groove (12) they are pressed together in manner of a spring, cross-wise to the fitting direction (13) and cross-wise to the longitudinal axis of the capping rail (4),
wherein provided at the wall outer surfaces of the flanks are projections (14, 15; 20, 21) which run in the longitudinal direction of the capping rail (4), and which for their part are pressed, in an elastic manner, on the side wall (16 or 17) of the fitting groove that is respectively allocated.

2. Frame element in accordance with claim 1, **characterised in that** each holding element (1, 2) is held on the capping rail (4) at least indirectly, by catching or jamming.

3. Frame element in accordance with claim 1 or 2, **characterised in that** the holding element (1, 2, 3) is manufactured separately, from an elastic synthetic.

4. Frame element in accordance with one of the preceding claims, **characterised in that** the holding element (1, 2, 3) has a basic body that is essentially U-shaped (19) in terms of its cross-section, or arched (29), wherein the projections (14, 15; 20, 21) are located outside on the U-shaped or arched flanks.

5. Frame element in accordance with one of the preceding claims, **characterised in that** the holding element (1) is held on an angled projection (5) of the
capping rail (4) which projects into the fitting groove (12), and which in particular is located at the end of a limb of an angled capping rail, wherein the holding element (1) is arranged between the free limb (6) of the angled projection (5) and the capping rail (4).

6. Frame element in accordance with one of the preceding claims, **characterised in that** on the outer side of the middle piece (8) of the U, the holding element (1) with an approximately U-shaped cross-section has a button-like projection (9) for engaging into a recess (10), in particular a hole, of the free angled limb (6) of the angled capping rail projection (5). wherein the height of the holding element (1) corresponds approximately to the clear distance of the free angled limb (6) from the capping rail (4).

7. Frame element in accordance with one of the preceding claims, **characterised in that** the holding element (3) is located between the driving rod (26) and the capping rail (4).

8. Frame element in accordance with one of the preceding claims, **characterised in that** the holding element (2), which is essentially U-shaped in cross-section. has - on the outer side of its middle piece (8) of the U - a catch projection (22) which can engage into a catch receiver (23) of the capping rail (4).

9. Frame element in accordance with claim 8, **characterised in that** the catch projection (22) comprises a shell that is slit lengthways (25), at least over part of the length, the free end of which has a catch outer shoulder (24).

10. Frame element in accordance with claim 9, **characterised in that** the catch projection (22) engages into a fixing hole (23) of the capping rail (4), from its inner side.

11. Frame element in accordance with one of the claims 8 to 10, **characterised in that** the driving rod (26) of a capping rail fitting is located between the U-shaped basic body (19) of the holding element (2) and the capping rail (4).

12. Frame element in accordance with one of the claims 5 to 11, **characterised by** projections of the U-shaped or arched flanks of the holding element (1,2,3) which are angled or rail-like in cross-section, or strip-shaped (14, 15), or T-shaped or tooth-shaped (20, 21), wherein preferably the overall width of the fitted holding element is less than the width of the capping rail (4).

## Revendications

1. Elément de cadre (1) de fenêtre, porte ou similaire avec têtière (4) fixée dans une gorge de ferrure (12), en particulier destinée à recouvrir une tringle à un ou plusieurs composants, à fixer à la gorge de ferrure (12), la têtière (4) à un ou plusieurs composants pouvant être fixée sur ou dans la gorge de ferrure (12) au moyen d'au moins un élément de retenue (1, 2) qui s'engage dans ladite gorge de ferrure (12), ledit élément de retenue (1, 2) comprenant un élément élastiquement déformable, **caractérisé en ce que** l'élément de retenue (1, 2) comporte un corps de base (19) doté de jambes dépassant librement et présentant des extrémités libres, **en ce que** ces jambes forment l'élément élastiquement déformable et sont comprimées de manière élastique transversalement à la direction de montage (13) et à l'axe longitudinal de la têtière (4) pour assurer le maintien dans la gorge de ferrure (12), la face externe des parois des jambes présentant des ressauts (14, 15 ; 20, 21) orientés dans la direction longitudinale de la têtière (4), qui sont plaqués de manière élastique contre la paroi latérale en regard (16 ou 17) de la gorge de ferrure.

2. Elément de cadre selon la revendication 1, **caractérisé en ce que** chaque élément de retenue (1, 2) est maintenu au moins de manière indirecte sur la têtière (4) par encliquetage ou serrage.

3. Elément de cadre selon la revendication 1 ou 2, **caractérisé en ce que** l'élément de retenue (1, 2, 3) est fabriqué séparément dans une matière plastique élastiquement déformable.

4. Elément de cadre selon l'une quelconque des revendications précédentes, **caractérisé en ce que** l'élément de retenue (1, 2, 3) comprend un corps de base de section sensiblement en U (19) ou en arc de cercle (29), les ressauts (14, 15 ; 20, 21) étant situés sur les faces externes des jambes du U ou de l'arc de cercle.

5. Elément de cadre selon l'une quelconque des revendications précédentes, **caractérisé en ce que** l'élément de retenue (1) est maintenu au niveau d'un prolongement angulaire (5) de la têtière (4), lequel s'engage dans la gorge de ferrure (12) et est situé en particulier à l'extrémité d'un bras d'une têtière angulaire, l'élément de retenue (1) étant agencé entre la patte libre (6) du prolongement angulaire (5) et la têtière (4).

6. Elément de cadre selon l'une quelconque des revendications précédentes, **caractérisé en ce que** l'élément de retenue (1) de section sensiblement en U présente, sur la face externe de la portion médiane (8) du U un ressaut (9) en forme de bossage destiné à s'encliqueter dans un évidement (10), en particulier un perçage que présente la patte libre (6) du prolongement angulaire (5) de la têtière, la hauteur de l'élément de retenue (1) correspondant sensiblement à l'écartement entre la patte libre (6) et la têtière (4).

7. Elément de cadre selon l'une quelconque des revendications précédentes, **caractérisé en ce que** l'élément de retenue (3) est agencé entre la tringle (26) et la têtière (4).

8. Elément de cadre selon l'une quelconque des revendications précédentes, **caractérisé en ce que** l'élément de retenue (2) de section sensiblement en U présente, sur la face externe de la portion médiane (8) du U, un téton d'encliquetage (22) apte à s'engager dans un orifice d'encliquetage (23) que présente la têtière (4).

9. Elément de cadre selon la revendication 8, **caractérisé en ce que** le téton d'encliquetage (22) est formé par une douille présentant une fente longitudinale (25) sur au moins une partie de sa longueur ainsi qu'une collerette d'encliquetage (24) à son extrémité libre.

10. Elément de cadre selon la revendication 9, **caractérisé en ce que** le téton d'encliquetage (22) s'engage dans un trou de fixation (23) de la têtière (4) depuis la face interne de cette dernière.

11. Elément de cadre selon l'une des revendications 8 à 10, **caractérisé en ce que** la tringle (26) d'une ferrure à têtière se trouve entre le corps de base en U (19) de l'élément de retenue (2) et la têtière (4).

12. Elément de cadre selon l'une des revendications 5 à 11, **caractérisé en ce que** les jambes du U ou de l'arc de cercle formant l'élément de retenue (1, 2, 3) présentent des ressauts en saillie transversale dont la section affecte la forme d'une équerre ou d'une baguette (14, 15) ou encore d'un T ou d'une dent (20, 21), la largeur totale de l'élément de retenue après montage étant de préférence inférieure à la largeur de la têtière (4).
